# FASCICULE DE BREVET EUROPEEN

(11) **EP 0 579 886 B1**
(45) Date de publication et mention de la délivrance du brevet: **16.02.1994**
(21) Numéro de dépôt: 92440081.5
(22) Date de dépôt: 02.07.1992
(51) Int. Cl.: A47B 13/00

(54) **Système de positionnement et de maintien d'un plateau de meuble sur son appui**
Halterung und Positioniersystem für eine Möbelplatte auf ihrem Untersatz
Positioning and maintaining system for a furniture top on its support

(43) Date de publication de la demande: 26.01.1994
(73) Titulaire: STEELCASE STRAFOR (S.A.), F-67200 Strasbourg (FR)
(72) Inventeur: Boeglin, Francis, F-67150 Erstein (FR)
(74) Mandataire: Bossard, Jacques-René

(56) Documents cités:
- EP-A- 0 488 918
- CH-A- 676 785

## Description

La présente invention concerne un nouveau mode de positionnement et de maintien en place d'un plan de travail horizontal sur un élément d'appui, et notamment du plateau d'un meuble de bureau sur le dessus d'un bloc dans lequel sont logés des tiroirs ou analogues, dans le cas où ce plateau et ce bloc constituent des éléments d'un système modulaire, tel que décrit par exemple dans la demande de brevet européen N° EP-A-0 488918 de la Déposante.

Un tel système se compose essentiellement d'une première pièce intermédiaire montée fixe par rapport à la surface horizontale du bloc d'appui et d'une seconde pièce intermédiaire, mobile et comportant des moyens coopérant d'une part avec ladite première pièce intermédiaire et, d'autre part, avec ledit plateau.

Dans un système de ce genre, il est usuel d'assurer le positionnement et le maintien en place d'un plateau sur son appui au moyen de couples téton/cuvette pratiqués respectivement dans le plateau et l'appui ou inversement, ou par des chevilles traversant complètement le plateau pour venir s'insérer dans un logement de l'appui.

Toutefois, l'un des avantages de ces systèmes étant la possibilité de retourner un plateau de forme angulaire, pour en inverser l'orientation et créer ainsi des formes illimitées de plans de travail, cette faculté de retournement implique que le plateau possède des moyens de positionnement et/ou de maintien en place sur ses deux faces, ce qui nuit à l'esthétique de l'ensemble puisque ceux de ces moyens qui ne sont pas utilisés demeurent visibles sur le dessus des plateaux.

L'invention vise un nouveau système assurant efficacement ce positionnement et ce maintien en place, et intervenant latéralement sur le champ du plateau, c'est à dire n'affectant pas ni l'une ni l'autre des faces du plan de travail qu'il constitue, quelle que soit son orientation.

A cet effet, dans un système de positionnement et de maintien immobile en place d'un plateau horizontal sur une surface horizontale telle que la surface supérieure d'un bloc d'appui, notamment quand ce plateau et ce bloc constituent les éléments d'un système de mobilier modulaire, les pièces de ce système n'affectant visuellement ni l'une ni l'autre des faces dudit plateau, ce qui permet la réversibilité dudit plateau, du type décrit à la demande de brevet européen précité, et se composant d'une première pièce intermédiaire montée fixe par rapport à ladite surface horizontale du bloc d'appui, et d'une seconde pièce intermédiaire, mobile et comportant des moyens coopérant d'une part avec ladite première pièce intermédiaire et, d'autre part, avec ledit plateau, l"invention consiste en ce que ladite première pièce intermédiaire comporte un couple de rainures horizontales, parallèles et perpendiculaires au bord du plateau, ladite seconde pièce intermédiaire comportant, d'une part une fourche destinée à coopérer avec lesdites rainures et, d'autre part, un talon vertical dont la forme et les dimensions sont les mêmes que celles d'une échancrure pratiquée dans le champ du plateau, la face visible de ce talon étant plane et de niveau avec la surface dudit champ une fois en place.

Selon un mode de réalisation préférentiel de l'intervention : ladite première pièce intermédiaire fixe se compose d'un couple de plaques horizontales réunies par une zone de raccordement définissant lesdites rainures, la plaque inférieure portant un téton destiné à être introduit à force dans un logement de la face supérieure dudit bloc, toute rotation accidentelle de ladite première pièce, qui pourrait affecter l'orientation desdites rainures étant prévenue par un second téton également inséré à force dans la face supérieure du bloc et/ou par une vis serrée dans l'axe du premier téton après traversée de la paroi supérieure du bloc, tandis que ladite seconde pièce intermédiaire mobile se compose d'un corps principal, duquel partent deux branches parallèles, présentant des portions horizontales dont les bords sont espacés d'une distance légèrement supérieure à la distance séparant le fond des deux rainures de la première pièce intermédiaire, I'arrière de ce corps principal portant un talon vertical ayant la forme d'une portion de cylindre dont la surface arrondie est dirigée vers le plateau et la face arrière est plane, de telle manière que cette portion de cylindre vient se loger exactement dans une échancrure du champ du plateau dont la surface ne présente alors aucune discontinuité, la coopération entre ledit talon et ladite échancrure assurant la mise et le maintien en place du plateau, par rapport à la seconde pièce intermédiaire, et, par la suite, par rapport au bloc d'appui.

De préférence, l'ensemble des deux pièces intermédiaires est rendu solidaire au moyen d'une vis traversant l'épaisseur de la fourche parallèlement aux rainures et vissée dans la pièce intermédiaire fixe. Selon un perfectionnement particulièrement utile, alors que le vissage de cette vis assure le blocage en place de l'ensemble et par suite du plateau sur le bloc d'appui, le système à vis est du type qui, par dévissage, avec maintien de la vis immobile en direction axiale par rapport à la pièce intermédiaire mobile, assure le déplacement vers l'arrière de cette pièce intermédiaire mobile, qui par ailleurs serait d'accès difficile en cas de démontage.

Plus précisément, dans ce but, lesdites pièces intermédiaires présentent à leur partie inférieure des passages pour une vis de montage, alignés et parallèles à l'axe du système, le passage pratiqué dans la première pièce intermédiaire étant fileté et les passages pratiqués dans la seconde pièce intermédiaire mobile étant lisses, mais créant un logement pour la tête de ladite vis, ladite vis étant en conséquence libre en rotation mais immobile axialement par rapport à ladite seconde pièce intermédiaire mobile, de telle manière que, dans un premier sens de rotation, ladite vis rapproche les deux pièces intermédiaires l'une de l'autre, jusqu'à bloquer le système, et dans l'autre sens, ladite vis écarte la pièce mobile de la pièce fixe, autorisant le démontage du système.

L'existence de la pièce intermédiaire fixe, dont l'épaisseur peut être de l'ordre de 10 à 15 mm a pour conséquence que le plateau est maintenu à une distance correspondante du dessus du bloc. Cet espacement contribue à l'esthétique du meuble, mais pour garantir la stabilité du plateau, il est prévu, selon l'invention, de disposer sur le dessus du bloc un certain nombre de cales en matière souple, de même hauteur que la pièce intermédiaire fixe.

Pour assurer l'immobilité en rotation de la pièce intermédiaire fixe, et par suite le maintien en direction perpendiculaire au bord du plateau des rainures qu'elle comporte, il est prévu sous ladite pièce intermédiaire fixe un élément d'ancrage auxiliaire sur la face du bloc, par exemple un téton venant se loger dans ladite face.

De même, pour prévenir une mise en place défectueuse du talon vertical dans l'échancrure du champ du plateau, un élément d'ancrage auxiliaire est prévu sur ledit talon, par exemple un téton venant se loger dans le fond de ladite échancrure.

Le système de positionnement et de maintien selon l'invention présente de nombreux avantages.

En premier lieu, il ne comporte pratiquement aucun élément visible de l'extérieur, la seule pièce non dissimulée étant le talon de la pièce intermédiaire mobile venant se loger dans une échancrure du champ du plateau. Du fait que l'on ne peut voir de ce talon que la face arrière qui est à niveau avec ledit champ, et de préférence de même couleur, la ligne de ce champ apparaît pratiquement continue, sauf bien entendu, si, pour des raisons purement esthétiques, les couleurs des faces du plateau et du talon de la pièce intermédiaire mobile sont différentes.

La surface du plateau ne comporte aucun élément du système, de sorte que, conformément à une caractéristique essentielle de l'invention, ce système permet d'utiliser un plateau indifféremment sur l'une ou l'autre de ses deux faces, par simple retournement. Cette réversibilité du plateau permet la création d'ensembles mobiliers très variés, comme il était déjà suggéré dans le EP-A-0 488918 précité. Aucun autre système de positionnement et de maintien en place ne permet cette réversibilité sans affecter l'aspect des plateaux, puisque tous les systèmes connus font appel à des moyens affectant la surface des plateaux ou même leur perforation.

Au surplus, le système selon l'invention est d'une extrême robustesse, ce qui est conforme aux normes internationales en vigueur.

Enfin, il est d'une très grande simplicité, aussi bien pour sa mise en place que pour son démontage, ne faisant intervenir qu'une simple vis, d'ailleurs non visible de l'extérieur.

On va maintenant décrire l'invention en se référant au dessin annexé, sur lequel :

La figure 1 est une coupe verticale schématique du système selon l'invention, en place pour le maintien et le positionnement du plateau d'un ensemble de bureau sur un bloc d'appui.

La figure 2 est une vue de dessous suivant II-II de la figure 1.

Les figures 3a et 3b sont des vues en perspective de la pièce intermédiaire mobile en forme de fourche du système selon l'invention, respectivement par dessus et par dessous.

La figure 4 est une vue en perspective de la pièce intermédiaire fixe ou "sabot".

Enfin, la figure 5 illustre le mécanisme à vis permettant à la fois le blocage du système en place et l'extraction de la pièce intermédiaire mobile.

Le système selon l'invention est destiné au positionnement et au maintien en place du plateau P d'un meuble de bureau sur un bloc d'appui A.

Ce système se compose d'une pièce intermédiaire fixe ou "sabot", désignée par la référence générale (1), et d'une pièce intermédiaire mobile, désignée par la référence générale (2), coapérant entre elles et avec le plateau P et le bloc A, en étant bloquées en position assemblée par un mécanisme à vis, désignée par la référence générale (3).

En se référant plus spécialement à la figure 4, on voit que la pièce (1) est formée par une plaque de base (4), de préférence en métal moulé tel que du "ZAMAK", renforcé par des nervures (5), portant sur la face supérieure une plaque d'appui (6) également en "ZAMAK", et sur sa face inférieure deux tétons (7) et (8). La plaque d'appui (6) est solidaire de la plaque de base (4) par une zone de raccordement définissant deux rainures (9) et (10) parallèles entre elles et à l'axe XX' réunissant les axes des tétons (7) et (8), et qui est, comme on le voit sur la figure 2, perpendiculaire au bord B du plateau P. Le téton (7) a un diamètre sensiblement supérieur à celui du téton (8), et comporte un alésage intérieur (11), lisse et destiné à recevoir une vis auto-taraudeuse.

Dans la zone située au dessus dudit téton (7), la plaque de base (4) comporte une surépaisseur (12) dans laquelle est pratiqué un filetage horizontal (13) pour le mécanisme à vis, comme il sera décrit plus loin en détail.

Comme on le voit en particulier sur la figure 1, le sabot (1) est mis en place sur la face supérieure F1 du bloc A, chaque téton (7) et (8) étant enfoncé dans un logement correspondant, une vis de maintien verticale (non représentée) étant vissée à travers la paroi du bloc A dans l'alésage (11). Le téton (8) sert à empêcher toute rotation éventuelle du sabot (1) autour du téton (7), ce qui affecterait la bonne orientation des rainures (9) et (10) qui doivent demeurer perpendiculaires au bord B du plateau P.

En se référant maintenant plus spécialement aux figures 3a et 3b, on voit que la pièce intermédiaire mobile (2), réalisée également en un métal tel que le "ZAMAK", se compose d'une fourche désignée par la référence générale (20) et d'un talon désigné par la référence générale (21) et perpendiculaire au plan de la fourche (20).

Comme le montre en particulier la figure 3b, la fourche (20) se compose d'un corps arrière (22), relativement épais, et percé dans sa partie centrale pour le passage et l'adaptation du mécanisme à vis servant à bloquer cette pièce (2) et à l'extraire en vue du démontage du système.

De ce corps (22) partent deux branches (23), (24), à section en L, les ailes horizontales (25) de ces branches étant parallèles et espacées d'une distance e₁ légèrement supérieure à la distance e₂ séparant le fond des rainures (9) et (10) de la pièce (1).

Un peu décalée vers l'arrière par rapport au corps (22) la pièce (2) porte le talon (21) d'allure générale verticale, c'est-à-dire perpendiculaire à la fourche (23, 24) et ayant la forme d'une portion de cylindre, dont la surface dirigée vers l'avant (26) est arrondie et la face arrière (27) est plane. Comme il sera expliqué plus en détail ci-après, le volume de ce talon (21) délimité par les faces (26) et (27) vient se loger exactement dans une échancrure correspondante (30) au champ du plateau P, la hauteur du talon étant égale à l'épaisseur dudit plateau P.

Pour mieux assurer la mise en place du talon (21) dans ladite échancrure, un téton additionnel (28) dépasse vers l'avant de la face (26) pour venir se placer dans un logement correspondant (29) de ladite échancrure.

On va maintenant décrire la mise en oeuvre du système selon l'invention, en se référant aux figures 1 et 2, ainsi qu'à la figure 5.

En vue du positionnement précis du plateau P sur le bloc A, et du maintien en place de ce positionnement, on fixe en premier lieu la pièce (1) sur la face supérieure F1 du bloc A, en enfonçant à force les tétons (7), (8) dans leurs logements, et en consolidant le tout, éventuellement par une vis insérée dans l'alésage (11) du téton (7).

La pièce (1) offre alors deux glissières (9) et (10), parallèles et orientées avec précision, à la fourche (23, 24) de la pièce (2) avec un jeu minimum, grâce à la correspondance des distances e₁ et e₂.

On peut donc insérer la pièce (2) dans la pièce (1) et ensuite mettre en place le plateau P qui repose sur la plaque d'appui (6) de la pièce (1) et dans une échancrure (30) du champ duquel vient s'insérer le talon (21), avec le têton (28) venant s'insérer dans son logement (29).

Le guidage de la fourche (23, 24) par les rainures (9) et (10), et la coopération du talon (21) et de son téton (28) avec les logements correspondants (29), (30) assurent un positionnement précis et indéréglable du plateau P sur le bloc A.

Comme il a été indiqué au début, et comme il apparaît notamment à la fig. 2, la face arrière (27) du talon (21) est exactement dans le prolongement du champ vertical B du plateau P, de sorte que ce champ ne présente à l'oeil aucune solution de continuité. Du fait que par ailleurs la surface proprement dite du plateau P n'est en aucune façon affectée par le système, la mise en oeuvre de ce dernier garantit le maintien de l'esthétique de l'ensemble mobilier. Cette esthétique se trouve renforcée par l'espace séparant la face supérieure F1 du bloc A et la face inférieure F2 du plateau P, cet espace libre allégeant l'aspect de l'ensemble du plateau et du bloc sur lequel il repose.

Dans le but d'assurer la stabilité du plateau compte tenu de cet espace, il est prévu de disposer des cales en matière souple telles que représentées en (31) autour de chaque point d'ancrage, pour qu'en ces points le plateau repose toujours sur quatre appuis, au minimum, garantissant la stabilité de l'ensemble.

Comme il a également déjà été indiqué, un avantage essentiel du système selon l'invention est d'offrir la possibilité de réversibilité au plateau, les échancrures (30) étant pratiquées sur chaque champ sans préjuger de la face du plateau qui sera posée sur bloc A.

Enfin, bien que le système se suffise à lui-même par sa conception et sa construction pour le positionnement et le maintien en place du plateau sur le bloc, il est prévu selon l'invention un mécanisme à vis permettant aussi bien de bloquer le système en position montée que d'extraire la pièce (2) pour démonter le système. En effet, la précision du système est telle que, une fois le talon (21) inséré dans l'échancrure (30), l'usager n'a guère de prise pour l'extraire en vue du démontage.

Ce mécanisme est illustré à la figure 5, qui est une coupe verticale partielle par le plan de symétrie des pièces (1) et (2), ce couple de pièces (1) et (2) étant assemblées par une vis (40) horizontale les traversant tour à tour en pénétrant par l'orifice (44).

La tête de vis (41) est immobilisée axialement entre l'arrière du corps (22) et une première patte (42) non filetée, puis la vis (40) traverse une seconde patte de guidage (43) également non filetée pour arriver au filetage (13) du sabot (1).

Quand au moyen d'un outil approprié du genre tournevis introduit dans une fente de la tête (41), on fait tourner la vis dans le sens des aiguilles d'une montre, la vis (40) se visse dans le filetage (13), en rapprochant l'une de l'autre les pièces (1) et (2), les rainures de (1) guidant les branches (25) de la fourche (2), jusqu'à un blocage de l'ensemble du système, la face arrière (27) du talon (21) étant à niveau avec le champ B du plateau P.

Dans cette position, il est impossible de dégager le talon (21) du plateau P pour démonter le système. Pour ce démontage, il suffit de tourner la vis (40) en sens contraire : la tête (41) étant immobilisée entre les pattes (42), (22) la rotation de la vis entraînant son déplacement axial vers l'arrière a pour conséquence que c'est toute la pièce (2) qui se déplace vers l'arrière, en se dégageant du plateau P.

Bien entendu, la description qui précède n'est donnée qu'à titre d'exemple illustratif, et de nombreuses variantes pourront en être conçues, notamment en ce qui concerne la forme respective des divers éléments.

En particulier, on notera que sur les fig. 1, 3a et 3b, le rebord arrière du corps (22) est incliné vers la base de manière que l'ouverture (44) ne soit pas visible de l'extérieur. Il est clair que le rebord arrière pourrait être de niveau avec la face arrière (27) du talon (21) sans que l'on s'écarte de l'invention.

## Revendications

1. Système de positionnement et de maintien immobile en place d'un plateau horizontal (P) sur une surface horizontale (F1) telle que la face supérieure d'un bloc d'appui (A), notamment quand ce plateau et ce bloc constituent les éléments d'un système de mobilier modulaire, les pièces de ce système n'affectant visuellement ni l'une ni l'autre des faces dudit plateau, ce qui permet la réversibilité dudit plateau, du type se composant d'une première pièce intermédiaire (1), montée fixe par rapport à ladite surface horizontale (F1) du bloc d'appui (A), et d'une seconde pièce intermédiaire (2), mobile et comportant des moyens coopérant d'une part avec ladite première pièce intermédiaire (1) et, d'autre part, avec ledit plateau (P), caractérisé en ce que ladite première pièce intermédiaire (1) comporte un couple de rainures horizontales (9, 10), parallèles et perpendiculaires au bord (B) du plateau (P), ladite seconde pièce intermédiaire (2) comportant, d'une part une fourche (23, 24) destinée à coopérer avec lesdites rainures et, d'autre part, un talon vertical (21) dont la forme et les dimensions sont les mêmes que celles d'une échancrure (30) pratiquée dans le champ (B) du plateau (P), la face visible (27) de ce talon étant plane et de niveau avec la surface dudit champ (B) une fois en place.

2. Système selon la revendication 1, caractérisé en ce que ladite première pièce intermédiaire (1) fixe se compose d'un couple de plaques horizontales (4, 6) réunies par une zone de raccordement définissant lesdites rainures (9, 10), la plaque inférieure (4) portant un téton (7) destiné à être introduit à force dans un logement de la face supérieure (F1) dudit bloc (A), toute rotation accidentelle de ladite première pièce, qui pourrait affecter l'orientation desdites rainures étant prévenue par un second téton (8) également inséré à force dans la face supérieure du bloc et/ou par une vis serrée dans l'axe du premier téton après traversée de la paroi supérieure du bloc.

3. Système selon les revendications 1 et 2, caractérisé en ce que la seconde pièce intermédiaire mobile se compose d'un corps principal (20), duquel partent deux branches (23, 24) parallèles, présentant des portions horizontales dont les bords sont espacés d'une distance (e₁) légèrement supérieure à la distance (e₂) séparant le fond des deux rainures de la première pièce intermédiaire, I'arrière de ce corps principal portant un talon vertical ayant la forme d'une portion de cylindre dont la surface arrondie (26) est dirigée vers le plateau et la face arrière (27) est plane, de telle manière que cette portion de cylindre vient se loger exactement dans une échancrure (30) du champ du plateau dont la surface ne présente alors aucune discontinuité, la coopération entre ledit talon et ladite échancrure assurant la mise et le maintien en place du plateau, par rapport à la seconde pièce intermédiaire, et, par suite, par rapport au bloc d'appui.

4. Système selon l'une quelconque des revendications 1 à 3, caractérisé en ce que les pièces intermédiaires présentent à leur partie inférieure des passages (42, 43) pour une vis de montage (40), alignés et parallèles à l'axe du système, le passage pratiqué dans la première pièce intermédiaire étant fileté et les passages pratiqués dans la seconde pièce intermédiaire mobile étant lisses, mais créant un logement pour la tête (41) de ladite vis, ladite vis étant en conséquence libre en rotation mais immobile axialement par rapport à ladite seconde pièce intermédiaire mobile, de telle manière que, dans un premier sens de rotation, ladite vis rapproche les deux pièces intermédiaires l'une de l'autre, jusqu'à bloquer le système, et dans l'autre sens, ladite vis écarte la pièce mobile de la pièce fixe, autorisant le démontage du système.

## Patentansprüche

1. System zum Positionieren und zum Festhalten einer horizontalen Platte (P) auf einer horizontalen Flache (F1) wie etwa der Oberseite eines Abstützblocks (A), insbesondere wenn diese Platte und dieser Block die Elemente eines modularen Möbelsystems bilden, wobei die Teile dieses Systems weder die eine noch die andere Fläche der Platte optisch beeinträchtigen, wodurch die Umdrehbarkeit der Platte möglich ist, wobei das System von einem Typ ist, der aus einem ersten Zwischenteil (1), das in bezug auf die horizontale Fläcbe (F1) des Abstützblocks (A) fest angebracht ist, sowie aus einem zweiten Zwischenteil (2) zusammengesetzt ist, das beweglich ist und Mittel enthält, die einerseits mit dem ersten Zwischenteil (1) und andererseits mit der Platte (P) zusammenwirken, dadurch gekennzeichnet, daß das erste Zwischenteil (1) ein Paar von horizontalen Rillen (9, 10) aufweist, die parallel und zur Kante (B) der Platte (P) senkrecht sind, wobei das zweite Zwischenteil (2) einerseits eine Gabel (23, 24), die dazu bestimmt ist, mit den Rillen zusammenzuwirken, und andererseits einen vertikalen Ansatz (21) aufweist, dessen Form und dessen Abmessungen dieselben wie diejenigen einer bogenförmigen Aussparung (30) sind, welche in der Schmalseite (B) der Platte (P) ausgebildet ist, wobei die sichtbare Seite (27) dieses Ansatzes eben ist und sich auf Höhe der Oberfläche der Schmalseite (B) befindet, wenn er angeordnet worden ist.

2. System gemäß Anspruch 1, dadurch gekennzeichnet, daß das erste feste Zwischenteil (1) aus einem Paar von horizontalen Platten (4, 6) zusammengesetzt ist, die durch eine Verbindungszone vereinigt sind, welche die Rillen (9, 10) definiert, wobei die untere Platte (4) einen Zapfen (7) trägt, der dazu bestimmt ist, mit Kraft in einen Aufnahmesitz in der Oberseite (F1) des Blocks (A) eingeführt zu werden, wobei jede zufällige Drehung des ersten Teils, die die Orientierung der Rillen beeinflussen könnte, durch einen zweiten Zapfen (8), der ebenfalls mit Kraft in die Oberseite des Blocks eingeschoben ist, und/oder durch eine Schraube, die in die Achse des ersten Zapfens eingeschraubt ist, nachdem sie die obere Wand des Blocks durchquert hat, verhindert wird.

3. System gemäß Anspruch 1 und 2, dadurch gekennzeichnet, daß das zweite bewegliche Zwischenteil aus einem Hauptkörper (20) aufgebaut ist, von dem sich zwei parallele Schenkel (23, 24) erstrecken, die horizontale Bereiche aufweisen, deren Kanten um eine Strecke (e₁) beabstandet sind, die etwas größer als die Strecke (e₂) ist, die die Böden von zwei Rillen des ersten Zwischenteils trennt, wobei die Rückseite dieses Hauptkörpers einen vertikalen Ansatz trägt, der die Form eines Zylinderanteils besitzt, dessen abgerundete Flache (26) zur Platte gerichtet ist und dessen Rückseite (27) eben ist, derart, daß dieser Zylinderanteil genau in eine bogenförmige Aussparung (30) der Schmalseite der Platte einpaßbar ist, deren Oberfläche daher keinerlei Unterbrechung aufweist, wobei das Zusammenwirken zwischen dem Ansatz und der bogenförmigen Aussparung die Anordnung und das Halten der Platte in bezug auf das zweite Zwischenteil und folglich in bezug auf den Abstützblock gewährleistet.

4. System gemäß einem der Ansprüche 1 bis 3, dadurch gekennzeichnet, daß die Zwischenteile in ihrem unteren Bereich Durchgänge (42, 43) für eine Montageschraube (40) aufweisen, die auf die Achse des Systems ausgerichtet und zu dieser parallel sind, wobei der im ersten Zwischenteil ausgebildete Durchgang mit einem Gewinde versehen ist und wobei die im zweiten beweglichen Zwischenteil ausgebildeten Durchgänge glatt sind, jedoch für den Kopf (41) der Schraube einen Aufnahmesitz erzeugen, so daß die Schraube in bezug auf das zweite bewegliche Zwischenteil frei drehbar, jedoch in axialer Richtung unbeweglich ist, derart, daß bei einer Drehung der Schraube in einem ersten Drehsinn diese die beiden Zwischenteile einander annähert, bis das System blockiert ist, und im anderen Drehsinn das bewegliche Teil vom festen Teil entfernt, wodurch die Zerlegung des Systems ermöglicht wird.

## Claims

1. A system for positioning and maintaining fixed a horizontal plate (P) on a horizontal surface (F1) so that the upper surface of the supporting block (A), especially when this plate and this block constitute the elements of a system of modular furniture, the parts of the system are not visible on either surface of the aforementioned plate, so that it permits the reversal of the aforementioned plate which is of the type comprising a primary intermediate part (1), mounted in a fixed position relative to the aforementioned horizontal surface (F1) of the supporting block (A), and a second intermediate part (2), being mobile and comprising of the means of working together with the aforementioned primary intermediate part (1) and furthermore with the aforementioned plate (P), characterised in that the aforementioned primary intermediate part (1) carries two horizontal grooves (9, 10), parallel and perpendicular to the edge (B) of the plate (P), the aforementioned secondary intermediate part (2) comprising of a forked part (23, 24) designed to work in conjunction with the aforementioned grooves and furthermore a vertical heel (21) the form and dimensions of which are the same as those of a recess (30) created within the body (B) of the plate (P), the visible face (27) of the heel being flush and level with the surface of the aforementioned body (B) once in place.

2. System according to claim 1, characterised in that the aforementioned fixed primary intermediate part (1) comprises two horizontal plates (4, 6) linked by a joining area defining the aforementioned grooves (9, 10), the lower plate (4) carries a stud (7) designed to fit within a housing in the upper face (F1) of the aforementioned block (A), any accidental rotation of the aforementioned primary part which may affect the orientation of the aforementioned grooves is prevented by a second stud (8) also installed within the upper face of the block and/or by a screw fixed through the axis of the first stud having first passed through the upper wall of the block.

3. System according to claims 1 and 2 characterised in that the secondary intermediate moving part comprises of a principal body (20), from which project two parallel branches (23, 24) presenting horizontal portions of which the edges are spaced by a distance (e₁) slightly greater than the distance (e₂) separating the base of the two grooves in the primary intermediate part, the reverse of this principal body carrying a vertical heel having the form of a cylindrical portion the rounded part (26) of which is orientated towards the plate and the reverse face (27) is flat so that the cylindrical portion fixes exactly in the recess (30) in the body of the plate the surface of which does not, therefore present any discontinuity, the fit between the aforementioned heel and the aforementioned recess ensuring the placement and securing of the plate in relation to the secondary intermediate part, and furthermore in relation to the supporting block.

4. A system according to any of the claims 1 to 3 characterised in that the intermediate parts present on their lower part holes (42, 43) for a mounting screw (40), aligned and parallel to the axis of the system, the hole in the primary intermediate part having a thread and the holes in the moving secondary intermediate part being smooth, but creating a housing for the head (41) of the aforementioned screw, the aforementioned screw being free in rotation but axially fixed in relation to the aforementioned moving secondary intermediate part so that in a first direction of rotation the aforementioned screw brings together the first and second intermediate parts and locks the system, and in the other direction of rotation the screw separates the moving part from the fixed part allowing the disassembly of the system.
